# EUROPÄISCHE PATENTSCHRIFT

(11) **EP 4 047 165 B1**
(45) Veröffentlichungstag und Bekanntmachung des Hinweises auf die Patenterteilung: **02.08.2023**
(21) Anmeldenummer: 21157862.0
(22) Anmeldetag: 18.02.2021
(51) Int. Cl.: E05D 3/18

(54) **VERDECKTTÜRBAND**
HIDDEN DOOR HINGE
PENTURE DISSIMULÉE DE PORTE

(43) Veröffentlichungstag der Anmeldung: 24.08.2022
(73) Patentinhaber: Bartels Systembeschläge GmbH, 32689 Kalletal (DE)
(72) Erfinder: BARTELS, Albert, 32657 Lemgo (DE)
(74) Vertreter: Dantz, Jan Henning

(56) Entgegenhaltungen:
- EP-A1- 2 476 837
- EP-A1- 3 680 431

## Beschreibung

Die vorliegende Erfindung betrifft ein Verdeckttürband zur schwenkbaren Halterung eines Türblattes an einer Türzarge gemäß dem Oberbegriff des Anspruchs 1.

Ein gattungsgemäßes Verdeckttürband zum verdeckten Einbau und zur schwenkbaren Halterung eines Türblatts an einer Türzarge ist aus der EP 3680431 A1 bekannt. Das aus dieser Druckschrift bekannte Verdeckttürband besteht im Wesentlichen aus einem in einer Schmalseite eines Türblatts oder einer Türzarge einsetzbaren ersten Gehäuse und ein in die Türzarge oder die Schmalseite des Türblatts einsetzbaren zweiten Gehäuse sowie einem mehrachsigen Gelenk mit zwei Gelenkkörpern, das die beiden Gehäuse miteinander verbindet.

Dieses Verdeckttürband hat sich in der Praxis an sich bewährt.

Nachteilig bei diesem Verdeckttürband ist, dass eine Verstellung des Verdeckttürbandes nur in zwei Richtungen erfolgen kann.

Ein weiterer Nachteil besteht darin, dass die Gehäuse dieses Verdeckttürbandes aus sehr stabilen metallischen Werkstoffen hergestellt sein müssen, da die Last im Wesentlichen über Gewinde abgetragen werden muss, in denen Stellspindeln bzw. Klemmschrauben, mit denen die Lage des Gehäuses relativ zu den an diesem angeordneten Befestigungsplatten fixierbar ist, eingeschraubt sind. Diese Gewinde müssen dabei hohen Anforderungen an eine Dauerfestigkeit (200.000 Öffnungen unter maximal zulässiger Last) erfüllen.

Aufgabe der vorliegenden Erfindung ist es, ein Verdeckttürband dahingehend weiterzubilden, dass auch Gehäuse aus nichtmetallischen Werkstoffen eingesetzt werden können.

Diese Aufgabe wird durch ein Verdeckttürband mit den Merkmalen des Anspruchs 1 gelöst.

Das erfindungsgemäße Verdeckttürband weist ein in eine Schmalseite eines Türblatts oder in eine Türzarge einsetzbares erstes Gehäuse und ein in die Türzarge oder die Schmalseite des Türblatts einsetzbares zweites Gehäuse auf.

Das Verdeckttürband weist des Weiteren ein mehrachsiges Gelenk mit zwei Gelenkkörpern auf, das die beiden Gehäuse miteinander verbindet.

Weiter weist das Verdeckttürband erste und zweite Befestigungsplatten auf, über die jeweils eines der Gehäuse an der Türzarge bzw. dem Türblatt befestigbar ist.

Die Gelenkkörper sind an einem ersten Ende über eine Längsführung in jeweils einer Gelenkaufnahme der Gehäuse verschiebbar geführt und an einem zweiten Ende über eine Drehachse schwenkbar gelagert.

Das erste Gehäuse weist Bohrungen zur Aufnahme jeweils einer Verstellspindel auf. Das zweite Gehäuse weist Bohrungen zur Aufnahme jeweils einer Klemmschraube zur Ausrichtung des Gehäuses relativ zu den Befestigungsplatten auf.

Zumindest eines der Gehäuse weist in einem Überdeckungsbereich mit den Befestigungsplatten jeweilige Einschubtaschen auf, in denen Gewindeplatten aufgenommen sind, in deren Gewinde die Verstellspindeln bzw. die Klemmschrauben fixierbar sind.

Die Betrachtungsrichtung des Überdeckungsbereiches des Gehäuses mit den Befestigungsplatten ist dabei senkrecht zu den Flächen des jeweiligen Gehäuses, in das die Bohrungen eingebracht sind.

Durch die in den Einschubtaschen eingelegten Gewindeplatten ist es ermöglicht, die Gewinde, in denen die Verstellspindeln bzw. die Klemmschrauben aufgenommen sind, aus einem hochfesten Material zu fertigen, während das Gehäuse selbst beispielsweise aus einem Kunststoff oder aus Aluminium gefertigt sein kann.

Vorteilhafte Ausführungsvarianten der Erfindung sind Gegenstand der Unteransprüche.

Gemäß einer vorteilhaften Ausführungsvariante der Erfindung ist die Ausrichtung des ersten Gehäuses relativ zu den an diesem angeordneten ersten Befestigungsplatten senkrecht zu einer Frontfläche der ersten Befestigungsplatten mittels der Verstellspindeln einstellbar, wobei die Verstellspindeln in den jeweiligen Befestigungsplatten ortsfest, aber drehbar gelagert in die Bohrung des Gehäuses vorstehend in erste der Gewindeplatten einschraubbar sind.

Dadurch ist eine Verstellung des Verdeckttürbandes in einer ersten Richtung senkrecht zur Ebene der Befestigungsplatten ermöglicht.

Gemäß einer weiteren Ausführungsvariante ist die Ausrichtung des zweiten Gehäuses relativ zu den an diesem angeordneten zweiten Befestigungsplatten parallel zu einer zur Frontfläche der zweiten Befestigungsplatten gedachten Ebene mittels der Klemmschrauben fixierbar, wobei die Klemmschrauben einerseits in einem jeweiligen Langloch der zweiten Befestigungsplatte in einer ersten Richtung senkrecht zu einer Längsachse der Klemmschrauben verschiebbar sind.

Dies ermöglicht die Verstellung des Verdeckttürbandes in einer ersten Richtung in der Ebene der Flächen der Befestigungsplatten.

Das Langloch ist dabei bevorzugt parallel zu einer Schwenkachse des Gelenks ausgerichtet.

Gemäß einer weiteren Ausführungsvariante sind zweite Gewindeplatten, in die die Klemmschrauben einschraubbar sind, in den jeweiligen Einschubtaschen in der Ebene parallel zur Frontfläche der zweiten Befestigungsplatten verschiebbar gelagert.

Ein Durchmesser der Bohrungen im zweiten Gehäuse zur Aufnahme einer jeweiligen Klemmschraube ist dabei größer als der Durchmesser eines in der Bohrung aufgenommenen Halsstücks der Klemmschraube.

Dadurch ist eine Verstellung des Verdeckttürbandes in einer dritten Richtung senkrecht zur ersten und zweiten Richtung ermöglicht.

Nach einer weiteren vorteilhaften Ausführungsvariante sind die Durchmesser der Bohrungen im ersten und zweiten Gehäuse zur Aufnahme der jeweiligen Verstellspindel oder Klemmschraube gleich.

Dies erleichtert die Fertigung der Gehäuse.

Gemäß einer vorteilhaften Weiterbildung sind die beiden Gehäuse identisch geformt, wodurch die Fertigung der Gehäuse nochmals erleichtert ist und darüber hinaus die Lagerhaltung solcher Gehäuse vereinfacht wird, da keine separaten Gehäuse für die Aufnahme einerseits der Stellspindeln und andererseits der Klemmschrauben bereitgehalten werden müssen.

Gemäß einer weiteren Ausführungsvariante sind die Gewindeplatten als Stahlplatten ausgebildet und erfüllen dadurch in zuverlässiger Weise die Anforderungen an die Dauerfestigkeit des Verdeckttürbandes.

Die Gewindeplatten sind dabei bevorzugt als Stanzteile mit darin eingeschnittenem Gewinde ausgebildet.

Gemäß einer weiteren vorteilhaften Ausführungsvariante ist auf einer der Gelenkaufnahme abgewandten Rückseite der Gehäuse eine Ausnehmung angeformt.

Dadurch ist insbesondere bei der Fertigung der Gehäuse als Spritzteile, beispielsweise als Kunststoffspritzteile oder Aluminiumdruckgussteile eine gleichmäßige Aushärtung des Werkstoffes der Gehäuse ermöglicht.

Zur Ermöglichung einer leichten Entformung der Gehäuse aus einem Formteil ist an wenigstens einer Außenwand der Gehäuse eine Ausformschräge angeformt.

Nachfolgend werden bevorzugte Ausführungsbeispiele anhand der beiliegenden Zeichnungen näher erläutert. Es zeigen:
- Figur 1: eine schematische isometrische Darstellung einer Ausführungsvariante eines erfindungsgemäßen Verdeckttürbandes,
- Figur 2: eine isometrische Darstellung eines ersten Gehäuses des Verdeckttürbandes,
- Figur 3: eine isometrische Darstellung eines zweiten Gehäuses des Verdeckttürbandes,
- Figur 4: eine Draufsicht auf das Verdeckttürband gemäß Figur 1,
- Figur 5: eine Schnittansicht eines Teilabschnitts des ersten Gehäuses mit daran angebrachter Befestigungsplatte entlang einer in Figur 4 mit V bezeichneten Schnittebene,
- Figur 6: eine Schnittdarstellung durch das zweite Gehäuse mit daran angebrachter Befestigungsplatte entlang einer in Figur 4 mit VI bezeichneten Schnittebene und
- Figur 7: eine isometrische Ansicht des Verdeckttürbandes gemäß Figur 1 aus einer rückwärtigen Perspektive.

In der der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Verdeckttürbandes, Gehäuse, Gelenkkörper, Befestigungsplatte, Einschubtasche und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 bis 7 ist eine bevorzugte Ausführungsvariante eines Verdeckttürbandes 1 dargestellt.

Der prinzipielle Aufbau des Verdeckttürbandes 1 entspricht dabei dem in der EP 3 680 431 A1 beschriebenen Verdeckttürband. Auf die EP 3 680 431 A1 wird daher hinsichtlich des prinzipiellen Aufbaus und der Funktion des Verdeckttürbandes 1 hiermit ausdrücklich Bezug genommen.

Das Verdeckttürband 1 weist ein erstes Gehäuse 2 und ein zweites Gehäuse 3 auf.

Die beiden Gehäuse 2, 3 sind durch ein mehrachsiges Gelenk mit zwei Gelenkkörpern 4, 5 miteinander verbunden.

Die Gelenkkörper 4, 5 sind in jeweiligen Taschen 22, 32 in einem Aufnahmekörper 21, 31 des jeweiligen Gehäuses 2, 3 eingesetzt.

Die Gestaltung dieser Taschen 22, 32 entspricht dabei ebenfalls den Taschen 15, 21 des in der EP 3 680 431 A1 beschriebenen Verdeckttürbandes.

An den Gehäusen 2, 3 befestigbare Befestigungsplatten 6, 7 dienen dabei der Fixierung der Gehäuse 2, 3 in einem Fall an einer hier nicht dargestellten Türzarge und im anderen Fall an einem Türblatt.

Auch bei dem neuen Verdeckttürband 1 sind die Gelenkkörper 4, 5 an einem ersten Ende über eine Längsführung 10 in jeweils einer Gelenkaufnahme 29, 39 der Gehäuse 2, 3 verschiebbar geführt und an einem zweiten Ende über eine Drehachse 11, beispielhaft gezeigt in Figur 3, schwenkbar gelagert.

Zur Verstellung des Verdeckttürbandes 1 in einer Türzarge bzw. dem Türblatt eingebauten Zustand sind die Gehäuse 2, 3 relativ zu den Befestigungsplatten 6, 7 verstellbar.

Die Befestigungsplatten 6, 7 weisen zur Fixierung an der Tür bzw. am Türblatt Befestigungslöcher 62, 72 auf, die der Aufnahme von Befestigungsschrauben (nicht gezeigt) dienen.

Die Verstellung der Gehäuse 2, 3 relativ zu den Befestigungsplatten 6, 7 erfolgt im Fall des ersten Gehäuses 2 über zwei Verstellspindeln 8, die in Spindelaufnahmen 61 der Befestigungsplatten 6 ortsfest, aber drehbar gelagert sind und in eine jeweilige Bohrung 27 eines im eingebauten Zustand üblicherweise in vertikaler Richtung y von einem Aufnahmekörper 21 des Gehäuses 2 sich erstreckenden Ansätzen 26 vorstehen.

Im Gegensatz zu der in der EP 3 680 431 A1 beschriebenen Verdeckttürband sind die Bohrungen 27 im ersten Gehäuse 2 des neuen Verdeckttürbandes 1 ebenso wie die weiter unten noch beschriebenen Bohrungen 37 in entsprechenden Ansätzen 36 des Gehäuses 3 nicht als Gewindebohrungen, sondern als glattflächige Bohrungen ausgebildet, in die die Stellspindeln 8 bzw. die Klemmschrauben 9 nur hineinragen, aber nicht mit diesen verschraubt sind.

Im Falle der Bohrungen 27 in den Ansätzen 26 des ersten Gehäuses 2 ist der Durchmesser dieser Bohrungen 27 so bemessen, dass ein Spindelhals 81 der Verstellspindeln 8 quasi spielfrei in den Bohrungen 27 aufgenommen ist, wie es beispielhaft in Figur 5 gezeigt ist.

Zur Halterung der Verstellspindeln 8 in den Ansätzen 26 des ersten Gehäuses 2 dienen jeweilige Gewindeplatten 13. Die Gewindeplatten 13 sind in Einschubtaschen 28 in den Ansätzen 26 aufgenommen.

Die Einschubtaschen 28 sind dabei in einem Überdeckungsbereich mit den Befestigungsplatten 6 positioniert. Die Betrachtungsrichtung der Überdeckung ist dabei senkrecht zu den Flächen der Ansätze 26 des Gehäuses 2, in die die Bohrungen 27 eingebracht sind.

Jede der Gewindeplatten 13 ist mit einer Gewindebohrung 131 versehen, in die die jeweilige Verstellspindel 8 einschraubbar ist. Die Gewindeplatten 13 sind dabei parallel zu den Befestigungsplatten 6 ausgerichtet.

Die Gewindeplatten 13 können über eine schlitzseitige Öffnung im Ansatz 26 des ersten Gehäuses 2 in die Einschubtasche 28 eingeschoben werden.

Die Einschubtaschen 28 sind bevorzugt so bemessen, dass die Gewindebohrung 131 der Gewindeplatten 13 exakt mit den Bohrungen 27 im Ansatz 26 der ersten Gehäuse 2 fluchtet, so dass die Verstellspindel 8 nach vollständigem Einschieben der Gewindeplatte 13 in die Gewindebohrung 131 der Gewindeplatte 13 einschraubbar ist.

Nach erfolgtem Einschrauben kann durch Drehen der Verstellspindeln 8 das Gehäuse 2 relativ zu den Befestigungsplatten 6 in Richtung der Längserstreckung der Verstellspindel 8, in Figur 2 in z-Richtung verstellt werden.

Zur Verstellung des Verdeckttürbandes 1 in den beiden Richtungen x und y senkrecht zur Richtung z dienen jeweilige Klemmschrauben 9, die durch Langlöcher 71 der Befestigungsplatte 7 durchgeführt sind. Die Langlöcher sind dabei bevorzugt in y-Richtung, d.h. in Richtung der aufgeweitet.

Ein Schraubenhals 91 der Klemmschrauben 9 erstreckt sich dabei durch Bohrungen 37 im jeweiligen Ansatz 36 des zweiten Gehäuses 3, wie es in Figur 3 und Figur 6 zu erkennen ist.

Wie weiter in Figur 3 gezeigt ist, weist auch das zweite Gehäuse 3 in einem Überdeckungsbereich mit den Befestigungsplatten 7 Einschubtaschen 38 auf, in denen Gewindeplatten 14 mit Gewindebohrungen 141 zum Einschrauben der Klemmschrauben 9 aufgenommen sind.

Die Abmaße der Gewindeplatte 14 relativ zur Einschubtasche 38 im Ansatz 36 des zweiten Gehäuses 3 ist bevorzugt so bemessen, dass die Länge der Gewindeplatte 14 in y-Richtung der Taschenlänge in y-Richtung der Einschubtasche 38 entspricht.

Die Breite der Gewindeplatte 14 in der zur y-Richtung senkrechten x-Richtung ist bevorzugt kleiner als die Breite der Einschubtasche 38.

Dies ermöglicht, dass bei gelösten Klemmschrauben 9 eine Verschiebung des Gehäuses 3 relativ zu den Befestigungsplatten 7 in y-Richtung ermöglicht ist.

Wie in Figur 3 und 6 weiter dargestellt ist, ist die Bohrung 37 im Ansatz 36 des zweiten Gehäuses 3 in ihrem Durchmesser größer als der Durchmesser des Schraubenhalses 91 der Klemmschraube 9.

Dies ermöglicht zusätzlich eine Verschiebung des Gehäuses 3 relativ zu den Gewindeplatten 14 und den in diese eingeschraubten Klemmschrauben 9 in x-Richtung.

Durch Festziehen der Klemmschraube 9 ist das zweite Gehäuse 3 dann relativ zu den Befestigungsplatten 7 fixiert.

Die Durchmesser der Bohrungen 27, 37 im ersten und zweiten Gehäuse 2, 3 zur Aufnahme der jeweiligen Verstellspindel 8 oder der Klemmschraube 9 sind bevorzugt gleich.

Insgesamt sind bevorzugt die beiden Gehäuse 2, 3 identisch geformt.

Die Gewindeplatten 13, 14 sind bevorzugt als Stanzteile mit darin eingeschnittenen Gewindebohrungen 131, 141 ausgebildet.

Die Gehäuse 2, 3 sind bevorzugt als Kunststoff- Spritzgussteile oder beispielsweise aus Aluminium im Druckgussverfahren hergestellt.

Des Weiteren ist bevorzugt eine Seitenwand 23 des Aufnahmekörpers 21 des Gehäuses 2 mit Ausformschrägen versehen, wobei die Teilstücke 23a und 23b bzw. 33a und 33b, wie in den Figuren 1 und 7 angedeutet ist, stumpfwinklig zueinander ausgerichtet sind, wobei die Abweichung von einer durchgehenden Ebene der Seitenwand 23 bevorzugt weniger als 2° beträgt.

Wie in Figur 7 dargestellt ist, ist auf einer die Gelenkkörper 3, 4 aufnehmenden Taschen 22, 32 im Aufnahmekörper 21, 31 der Gehäuse 2, 3 abgewandten Rückseite 24, 34 der Gehäuse 2, 3 bevorzugt jeweils eine Ausnehmung 25, 35 angeformt.

Diese Ausnehmungen 25, 35 dienen in erster Linie der möglichst gleichmäßigen Ausgestaltung der Wanddicken der Gehäusewände, insbesondere des jeweiligen Aufnahmekörpers 21, 31 der Gehäuse 2, 3.

### Bezugszeichenliste

- 1: Verdeckttürband
- 2: Gehäuse
- 21: Aufnahmekörper
- 22: Tasche
- 23: Seitenwand
- 23a: Teilstück
- 23b: Teilstück
- 24: Rückseite
- 25: Ausnehmung
- 26: Ansatz
- 27: Bohrung
- 28: Einschubtasche
- 29: Führungsnut

- 3: Gehäuse
- 31: Aufnahmekörper
- 32: Tasche
- 33: Seitenwand
- 33a: Teilstück
- 33b: Teilstück
- 34: Rückseite
- 35: Ausnehmung
- 36: Ansatz
- 37: Bohrung
- 38: Einschubtasche
- 39: Führungsnut

- 4: Gelenkkörper
- 5: Gelenkkörper

- 6: Befestigungsplatte
- 61: Spindelaufnahme
- 62: Befestigungsloch

- 7: Befestigungsplatte
- 71: Langloch
- 72: Befestigungsloch

- 8: Verstellspindel
- 81: Spindelhals

- 9: Klemmschraube
- 91: Schraubenhals

- 10: Längsführung
- 11: Drehachse
- 12: Achse
- 13: Gewindeplatte
- 131: Gewindebohrung
- 14: Gewindeplatte
- 141: Gewindebohrung

- x: Richtung
- y: Richtung
- z: Richtung

## Patentansprüche

1. Verdeckttürband zur schwenkbaren Halterung eines Türblatts an einer Türzarge, aufweisend
- ein in eine Schmalseite des Türblatts oder die Türzarge einsetzbares erstes Gehäuse (2) und ein in die Türzarge oder die Schmalseite des Türblatts einsetzbares zweites Gehäuse (3),
- ein mehrachsiges Gelenk mit zwei Gelenkkörpern (4, 5), das die beiden Gehäuse (2, 3) miteinander verbindet,
- erste und zweite Befestigungsplatten (6, 7), über die jeweils eines der Gehäuse (2, 3) mit der Türzarge oder dem Türblatt verbunden sind,
- wobei die Gelenkkörper (3, 4) an einem ersten Ende über eine Längsführung (5) in jeweils einer Gelenkaufnahme (29, 39) der Gehäuse (2, 3) verschiebbar geführt und an einem zweiten Ende über eine Drehachse (11) schwenkbar gelagert sind,
- wobei das erste Gehäuse (2) Bohrungen (27) zur Aufnahme jeweils einer Verstellspindel (8) und das zweite Gehäuse (3) Bohrungen (37) zur Aufnahme jeweils einer Klemmschraube (9) zur Ausrichtung des Gehäuses (1, 2) relativ zu den Befestigungsplatten (6, 7) aufweist,
**dadurch gekennzeichnet, dass**
- zumindest eines der Gehäuse (2, 3) in einem Überdeckungsbereich mit den Befestigungsplatten (6, 7), betrachtet senkrecht zu den Flächen des jeweiligen Gehäuses (2, 3), in das die Bohrungen (27, 37) eingebracht sind, jeweilige Einschubtaschen (28, 38) aufweist, in denen Gewindeplatten (13, 14) aufgenommen sind, in deren Gewindebohrungen (131, 141) die Verstellspindeln (10) bzw. die Klemmschrauben (9) fixierbar sind.

2. Verdeckttürband nach Anspruch 1, **dadurch gekennzeichnet, dass** die Ausrichtung des ersten Gehäuses (2) relativ zu den an diesem angeordneten ersten Befestigungsplatten (6) senkrecht zu einer Frontfläche der ersten Befestigungsplatten (6) mittels der Verstellspindeln (8) einstellbar ist, wobei die Verstellspindeln (8) in den jeweiligen Befestigungsplatten (6) ortsfest, aber drehbar gelagert in die Bohrung des Gehäuses (2, 3) vorstehend in erste der Gewindeplatten (13, 14) einschraubbar sind.

3. Verdeckttürband nach Anspruch 1 oder 2, **dadurch gekennzeichnet, dass** die Ausrichtung des zweiten Gehäuses (3) relativ zu den an diesem angeordneten zweiten Befestigungsplatten (7) parallel zu einer zur Frontfläche der zweiten Befestigungsplatten (7) gedachten Ebene mittels der Klemmschrauben (9) fixierbar ist, wobei die Klemmschrauben (9) einerseits in einem jeweiligen Langloch (71) der zweiten Befestigungsplatte (7) in einer ersten Richtung (x) senkrecht zu einer Längsachse der Klemmschrauben (9) verschiebbar sind.

4. Verdeckttürband nach Anspruch 3, **dadurch gekennzeichnet, dass** das Langloch (71) parallel zu einer Schwenkachse des Gelenks ausgerichtet ist.

5. Verdeckttürband nach Anspruch 3 oder 4, **dadurch gekennzeichnet, dass** zweite Gewindeplatten (14), in die die Klemmschrauben (9) einschraubbar sind, in den jeweiligen Einschubtaschen (38) in der Ebene parallel zur Frontfläche der zweiten Befestigungsplatten (7) verschiebbar gelagert sind und dass ein Durchmesser der Bohrungen (37) im zweiten Gehäuse (3) zur Aufnahme einer jeweiligen Klemmschraube (9) größer ist als der Durchmesser eines in der Bohrung (37) aufgenommenen Halsstücks (91) der Klemmschraube (9).

6. Verdeckttürband nach einem der vorstehenden Ansprüche, **dadurch gekennzeichnet, dass** die Durchmesser der Bohrungen (27, 37) im ersten und zweiten Gehäuse (2, 3) zur Aufnahme der jeweiligen Verstellspindel (10) oder Klemmschraube (9) gleich sind.

7. Verdeckttürband nach einem der vorstehenden Ansprüche, **dadurch gekennzeichnet, dass** die beiden Gehäuse (2, 3) identisch geformt sind.

8. Verdeckttürband nach einem der vorstehenden Ansprüche, **dadurch gekennzeichnet, dass** die Gewindeplatten (13, 14) als Stahlplatten ausgebildet sind.

9. Verdeckttürband nach einem der vorstehenden Ansprüche, **dadurch gekennzeichnet, dass** die Gewindeplatten (13, 14) als Stanzteile mit darin eingeschnittenen Gewindebohrungen (131, 141) ausgebildet sind.

10. Verdeckttürband nach einem der vorstehenden Ansprüche, **dadurch gekennzeichnet, dass** die beiden Gehäuse (2, 3) als Druckguss- oder Spritzgussteile ausgebildet sind.

11. Verdeckttürband nach einem der vorstehenden Ansprüche, **dadurch gekennzeichnet, dass** auf einer die Gelenkkörper (3, 4) aufnehmenden Taschen (22, 32) im Aufnahmekörper (21, 31) der Gehäuse (2, 3) abgewandten Rückseite (24, 34) der Gehäuse (2, 3) eine Ausnehmung (25, 35) angeformt ist.

12. Verdeckttürband nach einem der vorstehenden Ansprüche, **dadurch gekennzeichnet, dass** an wenigstens einer Außenwand (23, 33) der Gehäuse (2, 3) eine Ausformschräge angeformt ist.

## Claims

1. Concealed door hinge for pivotally mounting a door leaf on a door frame, comprising
- a first housing (2) insertable into a narrow side of the door leaf or the door frame and a second housing (3) insertable into the door frame or the narrow side of the door leaf,
- a multi-axis joint with two joint bodies (4, 5) connecting the two housings (2, 3),
- first and second fastening plates (6, 7), via each of which one of the housings (2, 3) is connected to the door frame or the door leaf,
- wherein the joint bodies (3, 4) are displaceably guided at a first end via a longitudinal guide (5) in a respective joint receiving means (29, 39) of the housings (2, 3) and are pivotably mounted at a second end via an axis of rotation (11),
- wherein the first housing (2) has bores (27) for receiving a respective adjusting spindle (8) and the second housing (3) has bores (37) for receiving a respective clamping screw (9) for aligning the housing (1, 2) relative to the fastening plates (6, 7),
**characterized in that**
- at least one of the housings (2, 3) has, in a region of overlap with the fastening plates (6, 7), viewed perpendicularly to the surfaces of the respective housing (2, 3) into which the bores (27, 37) are made, respective insertion pockets (28, 38) in which threaded plates (13, 14) are accommodated, in the threaded bores (131, 141) of which the adjusting spindles (10) or the clamping screws (9) can be fixed.

2. Concealed door hinge according to claim 1, **characterized in that** the orientation of the first housing (2) relative to the first fastening plates (6) arranged thereon is adjustable perpendicularly to a front surface of the first fastening plates (6) by means of the adjusting spindles (8), wherein the adjusting spindles (8) in the respective fastening plates (6) can be screwed in a stationary but rotatably mounted manner into the bore of the housing (2, 3) projecting into first of the threaded plates (13, 14).

3. Concealed door hinge according to claim 1 or 2, **characterized in that** the orientation of the second housing (3) relative to the second fastening plates (7) arranged thereon can be fixed parallel to a plane imaginary to the front surface of the second fastening plates (7) by means of the clamping screws (9), the clamping screws (9) being displaceable on the one hand in a respective slot (71) of the second fastening plate (7) in a first direction (x) perpendicular to a longitudinal axis of the clamping screws (9).

4. Concealed door hinge according to claim 3, **characterized in that** the elongated hole (71) is aligned parallel to a pivot axis of the hinge.

5. Concealed door hinge according to claim 3 or 4, **characterized in that** second threaded plates (14), into which the clamping screws (9) can be screwed, are mounted in the respective insertion pockets (38) so as to be displaceable in the plane parallel to the front surface of the second fastening plates (7), and **in that** a diameter of the bores (37) in the second housing (3) for receiving a respective clamping screw (9) is larger than the diameter of a neck piece (91) of the clamping screw (9) received in the bore (37).

6. Concealed door hinge according to one of the preceding claims, **characterized in that** the diameters of the bores (27, 37) in the first and second housings (2, 3) for receiving the respective adjusting spindle (10) or clamping screw (9) are the same.

7. Concealed door hinge according to one of the preceding claims, **characterized in that** the two housings (2, 3) are identically shaped.

8. Concealed door hinge according to one of the preceding claims, **characterized in that** the threaded plates (13, 14) are designed as steel plates.

9. Concealed door hinge according to one of the preceding claims, **characterized in that** the threaded plates (13, 14) are formed as stamped parts with threaded bores (131, 141) cut therein.

10. Concealed door hinge according to one of the preceding claims, **characterized in that** the two housings (2, 3) are designed as die-cast or injection-molded parts.

11. Concealed door hinge according to one of the preceding claims, **characterized in that** on a pocket (22, 32) receiving the hinge bodies (3, 4) in the receiving body (21, 31) of the housing (2, 3), the rear side (24, 34) of the housing (2, 3) facing away from the hinge bodies (3, 4) a recess is integrally formed.

12. Concealed door hinge according to one of the preceding claims, **characterized in that** a moulding bevel is formed on at least one outer wall (23, 33) of the housing (2, 3).

## Revendications

1. Penture cachée pour la fixation pivotante d'un vantail de porte sur un cadre de porte, comprenant
- un premier boîtier (2) pouvant être inséré dans un petit côté du vantail de porte ou dans le cadre de porte et un deuxième boîtier (3) pouvant être inséré dans le cadre de porte ou dans le petit côté du vantail de porte,
- une articulation multiaxe avec deux corps articulés (4, 5), qui relie ensemble les deux boîtiers (2, 3),
- une première plaque de fixation et une deuxième (6, 7), par l'intermédiaire desquelles chacun des boîtiers (2, 3) est assemblé au cadre de porte ou au vantail de porte,
- les corps articulés (3, 4) étant guidés chacun en translation à une première extrémité par un guide longitudinal (5) dans un logement d'articulation (29, 39) d'un boîtier (2, 3) et supportés de façon pivotante sur un axe de rotation (11) à une deuxième extrémité,
- le premier boîtier (2) présentant des trous percés (27) pour recevoir une broche de réglage (8) et le deuxième boîtier (3) des trous percés (37) pour recevoir une vis de réglage (9) afin d'aligner le boîtier (1, 2) correspondant par rapport aux plaques de fixation (6, 7),
**caractérisée en ce que**
- au moins un des boîtiers (2, 3) présente dans une zone de chevauchement avec les plaques de fixation (6, 7) dans laquelle les trous percés (27, 37) sont formés, vus perpendiculairement aux surfaces du boîtier (2, 3) correspondant, des poches d'insertion (28, 38) correspondantes dans lesquelles sont logées des plaques filetées (13, 14) dans les trous filetés (131, 141) desquelles les broches de réglage (10) ou les vis de réglage (9) peuvent être fixées.

2. Penture cachée selon la revendication 1, **caractérisée en ce que** l'orientation du premier boîtier (2) par rapport aux premières plaques de fixation (6) disposées dessus est réglable perpendiculairement à une face avant des premières plaques de fixation (6) au moyen des broches de réglage (8), lesquelles broches de réglage (8) sont supportées dans les plaques de fixation (6) correspondantes de façon stationnaire mais avec possibilité de rotation dans le trou percé du boîtier (2, 3) et dépassent dans la première des plaques filetées (13, 14) où elles peuvent être vissées.

3. Penture cachée selon la revendication 1 ou 2, **caractérisée en ce que** l'orientation du deuxième boîtier (3) par rapport aux deuxièmes plaques de fixation (7) disposées dessus parallèlement à un plan imaginaire sur la face avant des deuxièmes plaques de fixation (7) peut être fixée au moyen des vis de serrage (9), lesquelles vis de serrage (9) sont capables de translation, d'une part, dans un trou oblong (71) correspondant de la deuxième plaque de fixation (7) dans une première direction (x) perpendiculaire à un axe longitudinal des vis de serrage (9).

4. Penture cachée selon la revendication 3, **caractérisée en ce que** le trou oblong (71) est orienté parallèlement à un axe de pivotement de l'articulation.

5. Penture cachée selon la revendication 3 ou 4, **caractérisée en ce que** des deuxièmes plaques filetées (14), dans lesquelles les vis de serrage (9) peuvent être vissées, sont supportées avec possibilité de translation dans les poches d'insertion (38) correspondantes dans le plan parallèle à la face avant des deuxièmes plaques de fixation (7) et **en ce qu'**un diamètre des trous percés (37) dans le deuxième boîtier (3) destinés à recevoir une vis de serrage (9) correspondante est plus grand que celui d'une pièce de collet (91) de la vis de serrage (9) logée dans le trou percé (37).

6. Penture cachée selon l'une des revendications précédentes, **caractérisée en ce que** le diamètre des trous percés (27, 37) du premier boîtier et du deuxième (2, 3) destinés à recevoir la broche de réglage (10) ou la vis de serrage (9) est le même.

7. Penture cachée selon l'une des revendications précédentes, **caractérisée en ce que** les deux boîtiers (2, 3) ont une forme identique.

8. Penture cachée selon l'une des revendications précédentes, **caractérisée en ce que** les plaques filetées (13, 14) sont conformées comme des plaques d'acier.

9. Penture cachée selon l'une des revendications précédentes, **caractérisée en ce que** les plaques filetées (13, 14) sont conçues comme des pièces découpées à l'emporte-pièce, dans lesquelles des trous filetés (131, 141) sont taraudés.

10. Penture cachée selon l'une des revendications précédentes, **caractérisée en ce que** les deux boîtiers (2, 3) sont conçus comme des pièces moulées sous pression ou moulées par injection.

11. Penture cachée selon l'une des revendications précédentes, **caractérisée en ce qu'**un creux (25, 35) est formé sur une face arrière (24, 34) des boîtiers (2, 3) opposée aux poches (22, 32) recevant les corps articulés (3, 4) dans le corps de logement (21, 31) des boîtiers (2, 3).

12. Penture cachée selon l'une des revendications précédentes, **caractérisée en ce qu'**un biseau de démoulage est formé sur au moins une paroi extérieure (23, 33) du boîtier (2, 3).
